# FASCICULE DE BREVET EUROPEEN

(11) **EP 0 015 799 B1**
(45) Date de publication et mention de la délivrance du brevet: **27.10.1982**
(21) Numéro de dépôt: 80400211.1
(22) Date de dépôt: 12.02.1980
(51) Int. Cl.: F17C 9/02, C22C 21/06, F28F 1/42, F28F 21/08

(54) **Dispositif pour revaporiser des gaz liquéfiés et procédé pour fabriquer un tel dispositif**
Vorrichtung zur Wiederverdampfung verflüssigter Gase und Herstellungsverfahren einer solchen Vorrichtung
Apparatus for revaporizing liquefied gases and process for manufacturing such an apparatus

(30) Priorité: 12.02.1979 FR 7903432
(43) Date de publication de la demande: 17.09.1980
(73) Titulaire: ATELIERS ET CHANTIERS DE BRETAGNE ACB Société anonyme dite:, F-44200 Nantes (FR)
(72) Inventeur: Martin, Jean-François, F-78170 La Celle St-Cloud (FR); Drouineau, Mouzillon-Lamotte F-44330 Vallet (FR)
(74) Mandataire: Weinmiller, Jürgen

## Description

La présente invention est relative à un dispositif pour revaporiser des gaz liquéfiés, tels que du méthane, à basse température.

Divers gaz, par exemple le méthane ou le gaz naturel, sont stockés et/ou transportés à l'état liquide, à une température très basse, par exemple - 160°C, et, pour les utiliser, on doit les ramener au voisinage de la température ordinaire, et à l'état gazeux. Cette revaporisa- tion se fait habituellement sous pression assez élevée, 100 bars environ, dans des échangeurs du type à ruissellement d'eau, constitués par un faisceau de tubes traversés par le produit à revaporiser et sur la surface desquels on fait ruisseler de l'eau (GB-A-911847).

Les tubes du faisceau sont soudés à un collecteur d'entrée, où le produit est amené sous pression, à basse température et à l'état liquide, et un collecteur de sortie, où le produit vaporisé se trouve sous à peu près la même pression qu'à l'entrée, mais à température voisine de l'ambiante.

Jusqu'ici, les matériaux utilisés pour fabriquer les dispositifs revaporiseurs ont été les alliages d'aluminium contenant comme principaux éléments d'alliage soit 0,5% du mag₋ nesium et 0,5% du silicium, soit environ 5% de zinc et environ 1 % du magnesium.

Ces alliages présentent des difficultés en ce qui concerne leurs caractéristiques mécaniques et leur soudage; ils présentent de plus l'inconvénient d'une mauvaise résistance à la corrosion en présence d'eaux chargées de chlorures, telles que les eaux saumâtres qu'on trouve fréquemment au voisinage des ports de déchargement de navires méthaniers, ces corrosions apparaissant surtout au niveau des soudures des tubes sur les collecteurs.

D'autres alliages sont évidemment utilisables mais ils présentent alors des difficultés d'obtention et de mise en forme, si bien qu'on ne peut les utiliser que sous forme de tubes de dessin très simple et qu'on obtient alors de médiocres coefficients d'échange, ce qui oblige à avoir des dispositifs de plus grandes dimensions, donc plus coûteux. Le problème qui se pose est donc celui d'obtenir une combinaison satisfaisante entre la nature du métal, le dessin de l'appareillage, et notamment des tubes, et le mode de soudure.

La présente invention fournit donc un dispositif revaporiseur pour gaz liquifiés, comprenant un faisceau de tubes en alliage d'aluminium contenant du magnésium soudés à une de leurs extrémités à un collecteur qui reçoit le gaz liquéfié, à basse température et sous pression élevée, et, à l'autre extrémité, à un collecteur de sortie qui évacue le gaz revaporisé, à température voisine de l'ambiante et sous une pression voisine de celle du collecteur d'entrée, ce dispositif comportant en outre des moyens pour produire un ruissellement d'eau sur la surface extérieure des tubes. Selon l'invention l'alliage utilisé contient: magnésium 3,5 à 4,5%, manganèse 0,2 à 0,7%, chrome 0,05 à 0,25%, et au plus 0,4% de silicium, 0,5% de fer, 0,10% de cuivre, 0,25% de zinc et 0,15% de titane, le reste étant de l'aluminium avec les impuretés usuelles, et chaque tube comporte, sur pratiquement toute sa longueur, d'une part des ailettes intérieures et, d'autre part, deux ailettes extérieures diamétralement opposées.

L'invention sera expliquée plus en détail en s'aidant des figures parmi lesquelles:
Fig. 1 est une vue en coupe d'un tube du dispositif vaporiseur:
Fig. 2 est un schéma montrant le mode de soudage.

Selon la figure 1, la section d'un tube comprend un corps central circulaire 1, pourvue de deux ailettes extérieures diamètralement opposées 2, 3, chacune d'elle ayant une section transversale qui diminue en s'écartant du corps, sans s'annuler en extrémité, et se raccorde au corps par un congé.

Le corps comporte un passage intérieur 4, présentant huit ailettes intérieures 5.

L'épaisseur de la paroi du tube entre deux ailettes est d'environ 1/10 du diamètre du corps alors que la longueur radiale d'une ailette est d'environ une fois et demie cette épaisseur. Le tube est un profilé obtenu par filage, l'alliage utilisé, à savoir celui qui est spécifie en détail ci- dessus, se pretant bien à cette technique. Dans une réalisation pratique, chaque tube a une longueur d'environ 5 m, le diamètre extérieur du corps est de 40 mm, les longueurs des ailettes extérieures et intérieures étant respectivement de 20 et 6 mm.

La forme particulière du tube a exigé la mise au point d'une technique particulière pour souder ces tubes sur les collecteurs.

Ceux-ci sont des tubes de diamètre nettement supérieur à celui des tubes, et du même métal. Ils sont à paroi épaisse pour résister à la pression et au poids des tubes de vaporisation, et présentent un méplat sur leurs côtés supérieur et inférieur, ce méplat étant de largeur supérieure au diamètre extérieur du corps des tubes de vaporisation.

La figure 2 montre en coupe un tube et un collecteur.

Les opérations préparatoires comprennent:
a) dégagement des ailettes extérieures 2 sur une longueur de 120 mm environ,
b) alésage conique de l'intérieur du tube 1 de façon à ramener progressivement la hauteur des ailettes internes 5 à 0 mais sans diminuer l'épaisseur du tube entre ces ailettes,
c) perçage dans le collecteur 6, à travers le méplat, d'un alésage 7 radial de diamètre égal au diamètre intérieur du tube 1 après enlèvement des ailettes 5,
d) concentriquement à l'alésage décrit en c), l'alésage du collecteur 6, à partir du méplat, sur une profondeur de 5 mm environ, d'un diamètre égal au diamètre extérieur du tube 1,
e) exécution sur le collecteur d'une gorge 8 concentrique à l'alésage 7, l'espace entre cette gorge et l'alésage étant égal à l'épaisseur de paroi du tube 1 en dehors des ailettes intérieures. L'utilité de cette gorge est de réduire les concentrations de contraintes au niveau du soudage;
f) emmanchement du tube 1 dans l'alésage décrit en d),
g) exécution de la soudure 9 entre le tube 1 et le méplat du collecteur 6.

Les tubes sont soudés sur les collecteurs avec leurs ailettes extérieures dans un même plan, séparées par un intervalle de l'ordre du millimètre de façon à former un panneau. L'intervalle entre les tubes est choisi de façon à permettre le jeu des dilatations, mais sans risque de créer des discontinuités dues au film d'eau qui ruisselle sur le panneau.

Un distributeur d'eau de réchauffage est disposé autour du collecteur de sortie; il est constitué d'un chenal à fond ouvert, qui laisse échapper un débit d'eau convenable sur les deux faces du panneau.

Suivant une disposition intéressante, le panneau est prolongé au delà du dernier tube par un profilé parallèle à ce tube, ayant au moins une aile située dans le prolongement de l'ailette extérieure de ce tube qui est dirigé vers l'extérieur du panneau, cette aile étant séparée de ladite ailette par un distance analogue à celle qui sépare les ailettes les unes des autres à l'intérieur du panneau, environ 1 mm par exemple. On évite ainsi une discontinuité du film d'eau de ruissellement au bord du dernier tube.

## Revendications

1. Dispositif revaporiseur pour gaz liquéfiés comprenant un faisceau de tubes en alliage d'aluminium contenant du magnésium soudés à une de leurs extrémités à un collecteur d'entrée qui reçoit le gaz liquéfié, à basse température et sous pression élevée, et, à l'autre extrémité, à un collecteur de sortie qui évacue le gaz revaporisé, à température voisine de l'ambiante et sous pression voisine de celle du collecteur d'entrée, ce dispositif comportant en outre des moyens pour produire un ruissellement d'eau sur la surface extérieure des tubes, caractérisé en ce que l'alliage utilisé contient: magnésium 3,5 à 4,5%, manganèse 0,2 à 0,7%, chrome 0,05 à 0,25%, et au plus 0,4% de silicium, 0,5 de fer, 0,10% de cuivre, 0,25% de zinc et 0,15% de titane, le reste étant de l'aluminium avec les impuretés usuelles, et en ce que chaque tube comporte, sur pratiquement toute sa longueur, d'une part des ailettes intérieures et, d'autre part, deux ailettes extérieures diamètralement opposées.

2. Dispositif selon la revendication 1, caractérisé en ce que les tubes sont fixés en ligne sur les collecteurs parallèlement les uns aux autres avec leurs ailettes extérieures dans le même plan et séparées par un intervalle suffisant pour permettre le libre jeu des dilatations et déformations mais insuffisant pour causer une discontinuité dans un film d'eau, et en ce que le bord du panneau ainsi formé comporte, au-delà du dernier tube, un profilé parallèle à ce tube, ayant au moins une aile située dans le prolongement de l'ailette extérieure de ce tube qui est dirigé vers l'extérieur du panneau, cette aile étant séparée de ladite ailette par une distance analogue à celle qui sépare les ailettes les unes des autres à l'intérieur du panneau.

3. Procédé pour fabriquer un dispositif selon l'une des revendications 1 ou 2, caractérisé en ce qu'on utilise des collecteurs (6) tubulaires présentant sur leur longueur un méplat delargeur au moins égale au diamètre extérieur du tube compte non tenu des ailettes extérieures (23), et en ce que, pour souder les tubes (1) sur les collecteurs (6) d'entrée et de sortie, on effectue les opérations préparatoires suivantes:
a) dégagement des ailettes extérieures (23) sur une longueur de 120 mm environ;
b) alésage conique de l'intérieur du tube (1) de façon à ramener progressivement la hauteur des ailettes internes (5) à 0 mais sans diminuer l'épaisseur du tube entre ces ailettes;
c) perçage dans le collecteur, à travers le méplat, d'un alésage (7) radial de diamètre égal au diamètre intérieur du tube (1) après enlèvement des ailettes (5),
d) concentriquement à l'alésage décrit en c), l'alésage du collecteur, à partir du méplat, sur une profondeur de 5 mm environ, d'un diamètre égal au diamètre extérieur du tube après enléve- ment des ailettes,
e) exécution sur le collecteur d'une gorge (8) concentrique à l'alésage (7), l'espace entre cette gorge et l'alésage étant égal à l'épaisseur de paroi du tube (1) en dehors des ailettes intérieures;
f) emmanchement du tube dans l'alésage décrit en d),
g) exécution de la soudure entre le tube et le méplat du collecteur.

## Patentansprüche

1. Vorrichtung zue Wiederverdampfung verflüssigter Gase mit einem Bündel von Rohren aus einer Magnesium enthaltenden Aluminiumlegierung, die mit einem ihrer Enden an einen Eingangskollektor, der das verflüssigte Gas mit niedriger Temperatur und unter hohem Druck empfängt, und mit dem anderen Ende an einen Ausgangskollektor angeschweißt sind, der das wiederverdampfte Gas bei einer Temperatur nahe der Umgebungstemperatur und unter einem Druck nahe dem des Eingangskollektors abgibt, wobei diese Vorrichtung außerdem Mittel enthält, um eine Berieselung der äußeren Oberfläche der Rohre mit Wasser hervorzurufen, dadurch gekennzeichnet, daß die verwendete Legierung aufweist: 3,5 bis 4,5% Magnesium, 0,2 bis 0,7% Mangan, 0,05 bis 0,25% Chrom, und höchstens 0,4% Silizium, 0,5% Eisen, 0,10% Kupfer, 0,25% Zinn und 0,15% Titan, wobei der Rest aus Aluminium mit den üblichen Unreinheiten besteht, und daß jedes Rohr auf praktisch seiner ganzen Länge einerseits innere Rippen und andererseits zwei äußere, sich diametral gegenüberliegende Rippen aufweist.

2. Vorrichtung nach Anspruch 1, dadurch gekennzeichnet, daß die Rohre fluchtend auf den Kollektoren parallel zueinander befestigt sind, wobei ihre äußeren Rippen sich in der gleichen Ebene befinden und durch einen ausreichenden Abstand voneinander getrennt sind, der das freie Spiel der Ausdehnungen und Verformungen ermöglicht, aber doch nicht eine Unterbrechung eines Wasserfilms verursacht, und daß der Rand des so gebildeten Feldes jenseits des letzten Rohrs einen parallel zu diesem Rohr liegenden Profilstab aufweist, der mindestens einen Schenkel in der Verlängerung der äußeren Rippe dieses Rohrs aufweist, die nach außerhalb des Feldes weist, wobei der Schenkel zu der Rippe denselben Abstand bestizt wie die Rippen untereinander im Inneren des Feldes.

3. Verfahren zur Herstellung einer Vorrichtung gemäß einem der Ansprüche 1 oder 2, dadurch gekennzeichnet, daß man rohrförmige Kollektoren (6) verwendet, die auf ihrer Länge eine Abflachung aufweisen, die mindestens so breit wie der äußere Durchmesser des Rohrs ohne Berücksichtigung der äußeren Rippen (2, 3) ist, und daß man zum Schweißen der Rohre (1) auf die Eingangs- und Ausgangskollektoren (6) die folgenden vorbereitenden Arbeitsgänge durchführt:
a) Freilegen der äußeren Rippen (2, 3) auf einer Länge von etwa 120 mm;
b) konische Durchbohrung des Inneren des Rohrs (19) um die Höhe der inneren Rippen (5) fortschreitend auf Null zurückzuführen, aber ohne die Dicke des Rohrs zwischen diesen Rippen zu verringern;
c) Anbringen einer radialen Bohrung (7) gleichen Durchmessers wie der innere Durchmesser des Rohrs (1) nach Entfernung der Rippen (5) durch die Abflachung in dem Kollektor;
d) Anbringen einer konzentrisch zu in c) beschriebenen Bohrung liegenden Bohrung des Kollektors, ausgehend von der Abflachung mit einer Tiefe von etwa 5 mm und einem Durchmesser gleich dem äußeren Durchmesser des Rohrs nach Entfernung der Rippen;
e) Ausführung einer zur Bohrung (7) konzentrischen Auskehlung (8) auf dem Kollektor, wobei der Abstand zwischen dieser Auskehlung und der Bohrung gleiche der Dicke der Wand des Rohrs (1) außerhalb der inneren Rippen ist;
f) Einstecken des Rohrs in die unter d) beschriebene Bohrung;
g) Ausführung der Schweißnaht zwischen dem Rohr und der Abflachung des Kollektors.

## Claims

1. Device for revaporizing liquefied gases comprising a bundle of tubes constituted of an aluminium alloy containing magnesium and welded at one of their ends to an input collector which receives the liquefied gas at low temperature and under high pressure and, at the other end, to an output collector which evacuates the revaporized gas at a temperature near the ambient temperature and under a pressure near that of the input collector, this device further comprising means for sprinkling the outer surface of the tubes with water, characterized in that the alloy contains: 3.5 to 4.5% of magnesium, 0.2 to 0.7% of manganese, 0.05 to 0.25% of chrome and at most 0.4% of silicium, 0.5% or iron, 0.10% of copper, 0.25% of zinc and 0.15% of titane, the rest being aluminium with the usual impurities, and in that each tube comprises, on practically its whole length, on the one hand inner ribs and on the other hand two diametrically opposed outer ribs.

2. Device according to claim 1, characterized in that the tubes are fixed in alignment on the collectors parallely to one another with the outer ribs in the same plane and separated by an interval sufficient to permit the free space for the expansions and deformations, but insufficient for causing a discontinuity in a water film, and in that the rim of the panel thus formed comprises beyond the last tube a profile element parallely to this tube, having at least one wing situated in the prolongation of the outer rib of this tube which is directed to the exterior of the panel, this wing being separated from said rib by a distance analogous to that which separates the ribs from one another within the panel.

3. Process for manufacturing a device according to one of the claims 1 or 2, characterized in that tubular collectors (6) are used, which present on their length a flat part of a width at least equal to the outer diameter of the tube not taking into account the outer ribs (2, 3), and in that, in order to weld the tubes (1) on the input and output collectors (6), the following preparatory steps are taken:
a) uncovering of the outer ribs (2, 3) on a length of about 120 mm;
b) conical boring of the interior of the tube (1) so as to reduce progressively the height of the inner ribs (5) to zero but without diminishing the thickness of the tube between these ribs;
c) application through the flat part in the collector of a radial boring (7) of the same diameter as the inner diameter of the tube (1) after removal of the ribs (5);
d) boring of the collector concentrically to the boring described under c), beginning in the flat part at a depth of about 5 mm, of a diameter equal to the outer diameter of the tube after removal of the ribs,
e) execution on the collector of a groove (8) concentric to the boring (7), the distance between this groove and the boring being equal to the thickness of the walls of the tube (1) outside the inner ribs,
f) insertion of the tube into the boring described in d),
g) execution of the welding between the tube and the flat part of the collector.
